# FASCICULE DE BREVET EUROPEEN

(11) **EP 3 442 859 B1**
(45) Date de publication et mention de la délivrance du brevet: **15.07.2020**
(21) Numéro de dépôt: 17720542.4
(22) Date de dépôt: 04.04.2017
(51) Int. Cl.: B63C 11/04, A41D 13/012

(54) **COMBINAISON POUR ACTIVITÉ AQUATIQUE**
ANZUG FÜR WASSERAKTIVITÄTEN
SUIT FOR WATER ACTIVITIES

(30) Priorité: 15.04.2016 FR 1653364
(43) Date de publication de la demande: 20.02.2019
(73) Titulaire: Decathlon, 59650 Villeneuve d'Ascq (FR)
(72) Inventeur: MEILLASSOUX, Olivia, 64700 Hendaye (FR); COTZA, Marie-Thérèse, 64700 Hendaye (FR)
(74) Mandataire: Sayettat, Julien Christian
(86) Numéro de dépôt international: PCT/FR2017/050790
(87) Numéro de publication internationale: WO 2017/178730

(56) Documents cités:
- EP-A1- 0 099 166
- EP-A1- 1 277 652
- DE-A1-102004 033 165
- US-A1- 2013 042 377

## Description

L'invention concerne une combinaison pour la pratique d'une activité aquatique.

Elle s'applique en particulier à la pratique d'activités aquatiques impliquant une immersion au moins partielle du corps du porteur dans l'eau, que ce soit en permanence, par exemple pour la natation ou la plongée sous-marine, ou de façon ponctuelle, par exemple pour la planche à voile, le surf ou le jet-ski.

De façon connue, les combinaisons pour ce type d'activités présentent une partie centrale destinée à recouvrir de façon ajustée le tronc du porteur, principalement pour l'isoler de l'eau, notamment en cas d'immersion prolongée dans une eau à température basse, mais également pour améliorer sa flottabilité et/ou la fluidité de ses mouvements, notamment dans le cadre de la pratique de la natation.

La partie centrale est formée entre un panneau ventral et un panneau dorsal qui sont reliés latéralement entre eux en ménageant une ouverture supérieure, deux ouvertures latérales et deux ouvertures inférieures pour le passage de respectivement la tête, les deux bras et les deux jambes du porteur.

Dans certaines réalisations, l'ouverture supérieure peut être surmontée d'une cagoule destinée à recouvrir la tête et le cou du porteur en laissant son visage libre, ce qui est notamment le cas pour les combinaisons destinées à la pratique de la plongée sous-marine.

Par ailleurs, les ouvertures latérales et/ou inférieures peuvent être pourvues d'un manchon de recouvrement au moins partiel de respectivement les bras et les jambes du porteur, lesdits manchons étant formés d'une seule pièce avec la partie centrale ou à partir de pièces séparées qui sont rapportées sur la partie centrale.

La partie centrale, la cagoule et/ou les manchons peuvent être réalisés à base d'un matériau étanche à l'eau et présentant une élasticité suffisante pour les ajuster à la partie du corps du porteur sur laquelle ils sont disposés. A cet effet, l'usage du néoprène s'avère particulièrement avantageux, car il présente, en plus d'une bonne étanchéité et d'une bonne élasticité, de bonnes propriétés en termes de légèreté, de résistance à l'usure et de mémoire de forme.

Par ailleurs, il est connu de ménager sur le panneau ventral une fente principale qui s'étend entre l'ouverture supérieure et une extrémité inférieure de la partie centrale, ladite fente principale étant équipée d'un dispositif d'ouverture réversible, par exemple une fermeture à glissière, pour permettre l'enfilage et le retrait de la combinaison par écartement transversal dudit panneau ventral.

Toutefois, du fait de son ajustement au corps du porteur, l'enfilage et le retrait d'une telle combinaison s'avère relativement difficile en pratique, notamment pour le passage des épaules, qui constituent la zone la plus large du tronc du porteur. De ce fait, le porteur peut être contraint à demander de l'aide à une autre personne pour l'assister, notamment par traction sur les ouvertures et/ou les manchons.

Pour tenter de pallier ces inconvénients, on connaît du document FR-1 561 257 une combinaison qui comprend en outre une fente annexe qui s'étend sensiblement horizontalement sur une zone inférieure du panneau dorsal, ladite fente annexe étant équipée d'une fermeture à glissière pour faciliter le retrait de ladite combinaison.

Toutefois, cette solution ne donne pas entière satisfaction, en ce que la fente annexe ne permet pas d'augmenter suffisamment l'extensibilité de la fente principale pour véritablement faciliter le retrait de la combinaison. En particulier, la fente annexe est trop éloignée des épaules pour faciliter leur passage à travers la fente principale.

L'invention vise à perfectionner l'art antérieur en proposant notamment une combinaison agencée pour permettre au porteur de l'enfiler et de la retirer de façon plus aisée, et ce sans altérer les performances de ladite combinaison relativement à la pratique de l'activité aquatique.

A cet effet, l'invention propose une combinaison pour activité aquatique présentant une partie centrale destinée à recouvrir de façon ajustée le tronc du porteur, ladite partie centrale étant formée entre un panneau ventral et un panneau dorsal qui sont reliés latéralement entre eux en ménageant une ouverture supérieure, deux ouvertures latérales et deux ouvertures inférieures pour le passage de respectivement la tête, les deux bras et les deux jambes du porteur, ledit panneau ventral présentant une fente principale s'étendant entre l'ouverture supérieure et une extrémité inférieure, ladite fente principale étant équipée d'un dispositif d'ouverture réversible pour permettre l'enfilage et le retrait de ladite combinaison par écartement transversal dudit panneau ventral, ladite combinaison comprenant une fente annexe qui s'étend dans le panneau dorsal entre deux extrémités respectivement supérieure et inférieure, ladite fente annexe étant équipée d'un dispositif d'ouverture réversible pour permettre un relâchement transversal dudit panneau dorsal en vue de faciliter le retrait de ladite combinaison.

D'autres particularités et avantages de l'invention apparaîtront dans la description qui suit, faite en référence aux figures annexées, dans lesquelles :
- les figures 1a, 1b et 1c représentent une combinaison selon un mode de réalisation de l'invention, respectivement en vue de face (figure 1a), en vue de côté (figure 1b) et en vue de dos (figure 1c) ;
- les figures 2a et 2b sont des représentations partielles en vue de dos de la combinaison des figures 1a à 1c, la fente annexe étant représentée ouverte partiellement en vue de l'intérieur (figure 2a) et ouverte totalement en vue de l'extérieur (figure 2b).

En relation avec ces figures, on décrit ci-dessous une combinaison pour la pratique d'une activité aquatique, par exemple la natation, la plongée sous-marine, la planche à voile, le surf ou le jet-ski, aussi bien en intérieur, par exemple dans une piscine, qu'en extérieur, par exemple dans la mer, un lac ou une rivière.

La combinaison présente une partie centrale 1 destinée à recouvrir de façon ajustée le tronc du porteur, par exemple pour l'isoler de l'eau afin de le protéger du froid, notamment en cas d'immersion prolongée dans une eau à température basse, ou encore pour améliorer sa flottabilité et/ou la fluidité de ses mouvements, notamment dans le cadre de la pratique de la natation.

La partie centrale est formée entre un panneau ventral 2 et un panneau dorsal 3 qui sont reliés latéralement entre eux en ménageant une ouverture supérieure 4, deux ouvertures latérales 5 et deux ouvertures inférieures 6 pour le passage de respectivement la tête, les deux bras et les deux jambes du porteur. En particulier, la liaison latérale entre les panneaux ventral 2 et dorsal 3 est située sensiblement dans le plan frontal du tronc du porteur.

Selon une réalisation, les panneaux ventral 2 et dorsal 3 sont réalisés d'une seule pièce, la liaison latérale entre eux étant alors continue. Selon une autre réalisation, les panneaux ventral 2 et dorsal 3 sont réalisés à partir d'une ou de plusieurs pièces chacun, lesdites pièces étant associées entre elles, par exemple par couture étanche ou par soudure, pour relier latéralement lesdits panneaux au niveau d'une couture latérale ou bien continument.

Dans le mode de réalisation représenté, l'ouverture supérieure 4 est surmontée d'une cagoule 7 destinée à recouvrir la tête et le cou du porteur en laissant son visage libre, ce qui rend la combinaison particulièrement adaptée à la plongée sous-marine.

Par ailleurs, les ouvertures latérales 5 et les ouvertures inférieures 6 sont pourvues d'un manchon 8, 9 de recouvrement au moins partiel de respectivement les bras et les jambes du porteur, lesdits manchons étant formés d'une seule pièce avec la partie centrale 1 ou à partir de pièces séparées qui sont rapportées, par exemple par couture étanche ou par soudure, sur la partie centrale 1.

Sur les figures, les manchons latéraux 8 et inférieurs 9 présentent des longueurs suffisantes pour recouvrir totalement les bras et les jambes du porteur, afin de ne laisser libres que les mains et les pieds. En variante, les manchons 8, 9 peuvent présenter une longueur agencée pour ne recouvrir qu'une partie des bras et des jambes, par exemple uniquement la partie supérieure des bras située au-dessus du coude (pour les manchons latéraux 8) ou les cuisses (pour les manchons inférieurs 9), voire uniquement la moitié desdites parties supérieures de bras ou desdites cuisses.

Les panneaux ventral 2 et dorsal 3, la cagoule 7 et/ou les manchons 8, 9 peuvent être réalisés à base d'un matériau étanche à l'eau et présentant une élasticité suffisante pour les ajuster à la partie du corps du porteur sur laquelle ils sont disposés. A cet effet, l'usage du néoprène s'avère particulièrement avantageux, car il présente, en plus d'une bonne étanchéité et d'une bonne élasticité, de bonnes propriétés en termes de légèreté, de résistance à l'usure et de mémoire de forme.

Le panneau ventral 2 présente une fente principale 10 qui s'étend entre l'ouverture supérieure 4 et une extrémité inférieure 10b, ladite fente principale étant équipée d'un dispositif d'ouverture réversible pour permettre l'enfilage et le retrait de la combinaison par écartement transversal dudit panneau ventral.

Dans le mode de réalisation représenté, le dispositif d'ouverture réversible comprend une fermeture à glissière, dont le curseur 11 est pourvu d'une languette de préhension 12, par exemple en matériau textile, pour faciliter sa saisie et sa manipulation par le porteur.

Pour améliorer l'écartement transversal du panneau ventral 2, et ainsi faciliter l'enfilage et le retrait de la combinaison, la fente principale 10 s'étend sur sensiblement toute la hauteur dudit panneau ventral. En outre, comme représenté sur la figure 1a, l'extrémité supérieure 10a de la fente principale 10 est située au niveau d'un côté de l'ouverture supérieure 4, tandis que l'extrémité inférieure 10b de ladite fente principale est disposée au voisinage de l'ouverture inférieure 6 opposée audit côté, afin que ladite fente s'étende en diagonal sur le panneau ventral 2.

Dans le mode de réalisation représenté, la fente principale 10 se prolonge sur une portion avant 7a de la cagoule 7, ladite portion avant étant notamment destinée à recouvrir la partie avant du cou du porteur, l'extrémité supérieure 10a de ladite fente principale étant formée sur ladite portion avant. Plus précisément, l'extrémité supérieure 10a débouche dans la cagoule afin de permettre une ouverture totale de la fente 10 par écartement de la portion avant 7a du reste de la cagoule 7.

La combinaison comprend une fente annexe 13 qui s'étend dans le panneau dorsal 3 entre deux extrémités respectivement supérieure 13a et inférieure 13b, ladite fente annexe étant équipée d'un dispositif d'ouverture réversible pour permettre un relâchement transversal dudit panneau dorsal en vue de faciliter le retrait de ladite combinaison.

Dans le mode de réalisation représenté, le dispositif d'ouverture réversible de la fente annexe 13 comprend également une fermeture à glissière avec un curseur 14 pourvu d'une languette de préhension 15, ladite languette présentant, du fait de la position dorsale de ladite fente annexe, une longueur suffisamment importante, et notamment largement supérieure à la languette 12 du dispositif principal, pour permettre au porteur de la saisir facilement.

Ainsi, de par son orientation entre deux extrémités supérieure 13a et inférieure 13b, la fente annexe 13 permet, grâce à la direction transversale du relâchement du panneau dorsal 3 qu'elle induit, d'augmenter indirectement l'écartement transversal de la fente principale 10, et donc de faciliter l'enfilage et le retrait de la combinaison par le porteur, et ce sans aide d'une personne extérieure.

En outre, pour augmenter davantage le relâchement transversal du panneau dorsal 3, la fente annexe 13 peut avantageusement s'étendre verticalement sur ledit panneau dorsal.

En particulier, la fente annexe 13 s'étend sur le panneau dorsal 3 au niveau de la zone destinée à être disposée en regard des omoplates du porteur, afin de permettre un relâchement transversal localisé au niveau des épaules, c'est-à-dire la zone la plus large du tronc du porteur, qui pose généralement le plus de problème au moment de l'enfilage ou du retrait de la combinaison.

Pour ce faire, en relation avec les figures, l'extrémité inférieure 13b de la fente annexe 13 est disposée au niveau de la partie médiane du panneau dorsal 3, et notamment juste sous la zone des omoplates.

En outre, l'extrémité supérieure 13a de la fente annexe 13 est disposée à distance de l'ouverture supérieure 4, afin d'éviter l'interaction de ladite fente annexe avec ladite ouverture supérieure lors de l'actionnement du dispositif d'ouverture de ladite fente annexe.

En particulier, la fente annexe 13 doit présenter une longueur suffisante pour permettre un relâchement transversal efficace du panneau dorsal 3. Par exemple, la fente annexe 13 peut présenter une longueur d'environ 40 centimètres, notamment dans le cas d'une combinaison destinée à un porteur adulte.

Dans le mode de réalisation représenté, la fente annexe 13 se prolonge sur une portion arrière 7b de la cagoule 7, sur laquelle l'extrémité supérieure 13a de ladite fente annexe est formée. En variante non représentée, lorsque la combinaison est dépourvue de cagoule 7, l'extrémité supérieure 13a de la fente annexe 13 peut être formée sur une portion arrière de la partie du panneau dorsal 3 destinée à être disposée à proximité de la nuque du porteur.

En relation avec les figures 2a, 2b, la fente annexe 13 est équipée d'un volet 16 qui est agencé pour occulter ladite fente tout en permettant son ouverture, notamment pour éviter le contact direct du dos du porteur avec l'environnement extérieur et/ou pour limiter les entrées d'eau par ladite fente ouverte.

En particulier, le volet 16 est associé de part et d'autre de la fente annexe 13, notamment par des coutures étanches et est déformable réversiblement entre un état de fermeture et un état d'ouverture de ladite fente annexe.

Pour ce faire, le volet 16 peut présenter un pli de déformation, comme représenté sur la figure 2a, et/ou être réalisé à base d'un matériau élastique, par exemple en un tissu ajouré de type mesh.

## Revendications

1. Combinaison pour activité aquatique présentant une partie centrale (1) destinée à recouvrir de façon ajustée le tronc du porteur, ladite partie centrale étant formée entre un panneau ventral (2) et un panneau dorsal (3) qui sont reliés latéralement entre eux en ménageant une ouverture supérieure (4), deux ouvertures latérales (5) et deux ouvertures inférieures (6) pour le passage de respectivement la tête, les deux bras et les deux jambes du porteur, ledit panneau ventral présentant une fente principale (10) s'étendant entre l'ouverture supérieure (4) et une extrémité inférieure (10b), ladite fente principale étant équipée d'un dispositif d'ouverture réversible pour permettre l'enfilage et le retrait de ladite combinaison par écartement transversal dudit panneau ventral, ladite combinaison étant **caractérisée en ce qu'**elle comprend une fente annexe (13) qui s'étend dans le panneau dorsal (3) entre deux extrémités respectivement supérieure (13a) et inférieure (13b), ladite fente annexe étant équipée d'un dispositif d'ouverture réversible pour permettre un relâchement transversal dudit panneau dorsal en vue de faciliter le retrait de ladite combinaison.

2. Combinaison pour activité aquatique selon la revendication 1, **caractérisée en ce que** la fente principale (10) s'étend sur sensiblement toute la hauteur du panneau ventral (2).

3. Combinaison pour activité aquatique selon la revendication 2, **caractérisée en ce que** l'extrémité supérieure (10a) de la fente principale (10) est située au niveau d'un côté de l'ouverture supérieure (4), l'extrémité inférieure (10b) de ladite fente principale étant disposée au voisinage de l'ouverture inférieure (6) opposée audit côté.

4. Combinaison pour activité aquatique selon l'une quelconque des revendications 1 à 3, **caractérisée en ce que** la fente annexe (13) s'étend verticalement dans le panneau dorsal (3).

5. Combinaison pour activité aquatique selon l'une quelconque des revendications 1 à 4, **caractérisée en ce que** l'extrémité inférieure (13b) de la fente annexe (13) est disposée au niveau de la partie médiane du panneau dorsal (3).

6. Combinaison pour activité aquatique selon l'une quelconque des revendications 1 à 5, **caractérisée en ce que** l'extrémité supérieure (13a) de la fente annexe (13) est disposée à distance de l'ouverture supérieure (4).

7. Combinaison pour activité aquatique selon l'une quelconque des revendications 1 à 6, **caractérisé en ce que** l'ouverture supérieure (4) est surmontée d'une cagoule (7).

8. Combinaison pour activité aquatique selon la revendication 7, **caractérisée en ce que** la fente annexe (13) se prolonge sur une portion arrière (7b) de la cagoule (7) sur laquelle l'extrémité supérieure (13a) de ladite fente annexe est formée.

9. Combinaison pour activité aquatique selon l'une des revendications 7 ou 8, **caractérisée en ce que** la fente principale (10) se prolonge sur une portion avant (7a) de la cagoule (7) sur laquelle l'extrémité supérieure (10a) de ladite fente principale est formée.

10. Combinaison pour activité aquatique selon l'une quelconque des revendications 1 à 9, **caractérisée en ce que** la fente annexe (13) est équipée d'un volet (16) qui est agencé pour occulter ladite fente tout en permettant son ouverture.

11. Combinaison pour activité aquatique selon la revendication 10, **caractérisée en ce que** le volet (16) est associé de part et d'autre de la fente (13), ledit volet étant déformable réversiblement entre un état de fermeture et un état d'ouverture de la fente annexe (13).

12. Combinaison pour activité aquatique selon la revendication 11, **caractérisé en ce que** le volet (16) présente un pli (16a) de déformation et/ou est réalisé à base d'un matériau élastique.

13. Combinaison pour activité aquatique selon l'une quelconque des revendications 1 à 12, **caractérisée en ce que** les panneaux ventral (2) et dorsal (3) sont réalisés à base d'un matériau étanche à l'eau en présentant une élasticité suffisante pour ajuster la partie centrale (1) au tronc du porteur.

14. Combinaison pour activité aquatique selon l'une quelconque des revendications 1 à 13, **caractérisée en ce que** les ouvertures latérales (5) et/ou inférieures (6) sont pourvues d'un manchon (8, 9) de recouvrement au moins partiel des bras et/ou des jambes du porteur.

## Patentansprüche

1. Anzug für Wasseraktivitäten, der einen mittleren Teil (1) aufweist, der dazu bestimmt ist, in angepasster Form den Rumpf des Trägers zu bedecken, wobei der mittlere Teil zwischen einem Bauchpanel (2) und einem Rückenpanel (3) gebildet wird, die seitlich miteinander verbunden sind, und dabei eine obere Öffnung (4), zwei seitliche Öffnungen (5) und zwei untere Öffnungen (6) zur Durchführung von jeweils dem Kopf, der beiden Arme und der beiden Beine des Trägers vorsehen, wobei das Bauchpanel einen Hauptschlitz (10) aufweist, der sich zwischen der oberen Öffnung (4) und einem unteren Ende (10b) erstreckt, wobei der Hauptschlitz mit einer umkehrbaren Öffnungsvorrichtung ausgestattet ist, um das Überziehen und das Abstreifen des Anzugs durch querlaufendes Auseinanderziehen des Bauchpanels zu ermöglichen, wobei der Anzug **dadurch gekennzeichnet ist, dass** er einen Nebenschlitz (13) umfasst, der sich über das Rückenpanel (3) zwischen zwei jeweils oberen (13a) und unteren (13b) Enden erstreckt, wobei der Nebenschlitz mit einer umkehrbaren Öffnungsvorrichtung ausgerüstet ist, um eine querlaufende Lockerung des Rückenpanels im Hinblick darauf zu ermöglichen, das Abstreifen des Anzugs zu erleichtern.

2. Anzug für Wasseraktivitäten nach Anspruch 1, **dadurch gekennzeichnet, dass** sich der Hauptschlitz (10) über im Wesentlichen die gesamte Höhe des Bauchpanels (2) erstreckt.

3. Anzug für Wasseraktivitäten nach Anspruch 2, **dadurch gekennzeichnet, dass** sich das obere Ende (10a) des Hauptschlitzes (10) im Bereich einer Seite der oberen Öffnung (4) befindet, wobei das untere Ende (10b) des Hauptschlitzes im Umfeld der unteren Öffnung (6) gegenüber dieser Seite angeordnet ist.

4. Anzug für Wasseraktivitäten nach einem der Ansprüche 1 bis 3, **dadurch gekennzeichnet, dass** sich der Nebenschlitz (13) vertikal über das Rückenpanel (3) erstreckt.

5. Anzug für Wasseraktivitäten nach einem der Ansprüche 1 bis 4, **dadurch gekennzeichnet, dass** das untere Ende (13b) des Nebenschlitzes (13) im Bereich des mittleren Teils des Rückenpanels (3) angeordnet ist.

6. Anzug für Wasseraktivitäten nach einem der Ansprüche 1 bis 5, **dadurch gekennzeichnet, dass** das obere Ende (13a) des Nebenschlitzes (13) auf Abstand zur oberen Öffnung (4) angeordnet ist.

7. Anzug für Wasseraktivitäten nach einem der Ansprüche 1 bis 6, **dadurch gekennzeichnet, dass** die obere Öffnung (4) von einer Haube (7) überragt wird.

8. Anzug für Wasseraktivitäten nach Anspruch 7, **dadurch gekennzeichnet, dass** sich der Nebenschlitz (13) über einen hinteren Abschnitt (7b) der Haube (7) fortsetzt, in dem das obere Ende (13a) des Nebenschlitzes gebildet wird.

9. Anzug für Wasseraktivitäten nach einem der Ansprüche 7 oder 8, **dadurch gekennzeichnet, dass** sich der Hauptschlitz (10) über einen vorderen Abschnitt (7a) der Haube (7) fortsetzt, in dem das obere Ende (10a) des Hauptschlitzes gebildet wird.

10. Anzug für Wasseraktivitäten nach einem der Ansprüche 1 bis 9, **dadurch gekennzeichnet, dass** der Nebenschlitz (13) mit einer Klappe (16) ausgerüstet ist, die angeordnet ist, um den Schlitz zu verdecken und dabei dennoch dessen Öffnung zu ermöglichen.

11. Anzug für Wasseraktivitäten nach Anspruch 10, **dadurch gekennzeichnet, dass** die Klappe (16) beiderseits des Schlitzes (13) zugeordnet ist, wobei die Klappe umkehrbar zwischen einem Schließzustand und einem Öffnungszustand des Nebenschlitzes (13) verformbar ist.

12. Anzug für Wasseraktivitäten nach Anspruch 11, **dadurch gekennzeichnet, dass** die Klappe (16) einen Falz (16a) zum Verformen aufweist und/oder auf Basis eines elastischen Werkstoffs gefertigt ist.

13. Anzug für Wasseraktivitäten nach einem der Ansprüche 1 bis 12, **dadurch gekennzeichnet, dass** das Bauch- (2) und Rückenpanel (3) auf Basis eines wasserdichten Werkstoffs gefertigt sind, der eine Elastizität aufweist, die ausreicht, um den mittleren Teil (1) dem Rumpf des Trägers anzupassen.

14. Anzug für Wasseraktivitäten nach einem der Ansprüche 1 bis 13, **dadurch gekennzeichnet, dass** die seitlichen (5) und/oder unteren (6) Öffnungen mit einem Strumpf (8, 9) zum mindestens teilweisen Bedecken der Arme und/oder Beine des Trägers versehen sind.

## Claims

1. Suit for aquatic activity having a central portion (1) intended to cover the torso of the wearer as a close fit, said central portion being formed between a ventral panel (2) and a dorsal panel (3) which are connected to one another laterally by creating an upper opening (4), two lateral openings (5) and two lower openings (6) for the passage of respectively the head, the two arms and the two legs of the wearer, said ventral panel having a main slit (10) extending between the upper opening (4) and a lower end (10b), said main slit being equipped with a reversible opening device to allow said suit to be put on and taken off by transversely separating said ventral panel, said suit being **characterised in that** it comprises an additional slit (13) which extends in the dorsal panel (3) between two ends, respectively an upper end (13a) and a lower end (13b), said additional slit being equipped with a reversible opening device in order to allow for a transversal release of said dorsal panel to make said suit easier to take off.

2. Suit for aquatic activity according to claim 1, **characterised in that** the main slit (10) extends over substantially the entire height of the ventral panel (2).

3. Suit for aquatic activity according to claim 2, **characterised in that** the upper end (10a) of the main slit (10) is located on one side of the upper opening (4), the lower end (10b) of said main slit being arranged in the vicinity of the lower opening (6) opposite said side.

4. Suit for aquatic activity according to any of claims 1 to 3, **characterised in that** the additional slit (13) extends vertically in the dorsal panel (3).

5. Suit for aquatic activity according to any of claims 1 to 4, **characterised in that** the lower end (13b) of the additional slit (13) is arranged on the median portion of the dorsal panel (3).

6. Suit for aquatic activity according to any of claims 1 to 5, **characterised in that** the upper end (13a) of the additional slit (13) is arranged at a distance from the upper opening (4).

7. Suit for aquatic activity according to any of claims 1 to 6, **characterised in that** the upper opening (4) is surmounted by a hood (7).

8. Suit for aquatic activity according to claim 7, **characterised in that** the additional slit (13) is extended over a rear portion (7b) of the hood (7) whereon the upper end (13a) of said additional slit is formed.

9. Suit for aquatic activity according to one of claims 7 or 8, **characterised in that** the main slit (10) is extended over a front portion (7a) of the hood (7) whereon the upper end (10a) of said main slit is formed.

10. Suit for aquatic activity according to any of claims 1 to 9, **characterised in that** the additional slit (13) is provided with a flap (16) that is arranged to hide said slit while still allowing for the opening thereof.

11. Suit for aquatic activity according to claim 10, **characterised in that** the flap (16) is associated on either side of the slit (13), said flap being reversibly deformable between a closed state and an open state of the additional slit (13).

12. Suit for aquatic activity according to claim 11, **characterised in that** the flap (16) has a pleat (16a) of deformation and/or is made from an elastic material.

13. Suit for aquatic activity according to any of claims 1 to 12, **characterised in that** the ventral (2) and dorsal (3) panels are made from a waterproof material and having an elasticity that is sufficient to adjust the central portion (1) to the torso of the wearer.

14. Suit for aquatic activity according to any of claims 1 to 13, **characterised in that** the lateral (5) and/or lower (6) openings are provided with a sleeve (8, 9) for at least partially covering the arms and/or the legs of the wearer.
